# EUROPÄISCHE PATENTSCHRIFT

(11) **EP 0 215 799 B1**
(45) Veröffentlichungstag und Bekanntmachung des Hinweises auf die Patenterteilung: **24.08.1988**
(21) Anmeldenummer: 86900063.8
(22) Anmeldetag: 16.12.1985
(51) Int. Cl.: C07C 49/21, C07C 47/225, C07C 33/12, C11B 9/00

(54) **TRICYCLO [5.2.1.0/2,6] DECAN/DECEN-DERIVATE MIT FUNKTIONALISIERTER ALKYLIDEN-SEITENKETTE UND DEREN VERWENDUNG ALS RIECHSTOFFE**
TRICYCLO [5.2.1.0/2,6] DECANE/DECENE DERIVATIVES WITH FUNCTIONALIZED ALKYLIDENE SIDE CHAINS AND UTILIZATION THEREOF AS PERFUMING SUBSTANCES
DERIVES DE DECANE/DECENE TRICYCLIQUES [5.2.1.0/2,6] AVEC DES CHAINES LATERALES ALCOYLIDENES PORTANT DES GROUPES FONCTIONNELS ET LEUR UTILISATION COMME SUBSTANCES ODORANTES

(30) Priorität: 19.12.1984 DE 3446232
(43) Veröffentlichungstag der Anmeldung: 01.04.1987
(73) Patentinhaber: Dragoco Gerberding & Co. GmbH, D-37603 Holzminden (DE)
(72) Erfinder: BRUNKE, Ernst-Joachim, D-3450 Holzminden (DE)
(74) Vertreter: Eikenberg & Brümmerstedt Patentanwälte
(86) Internationale Anmeldenummer: DE8500531
(87) Internationale Veröffentlichungsnummer: WO8603737

(56) Entgegenhaltungen:
- WO-A-84/03086
- FR-A- 1 416 209
- GB-A- 2 020 277
- GB-A- 2 020 656
- US-A- 4 057 515
- Chemical Abstracts, vol. 101, no. 12, 17 September 1984, Columbus, Ohio (US) see page 398, abstract 97503f

## Beschreibung

Die Erfindung betrifft neue Tricyclo-[5.2.1.0^{2,6}]decan/decen-Derivate mit der allgemeinen Formel A
R^{a} = R^{b} = R^{c} = R^{d} = H
R^{a},R^{b},R^{c} = H, CH₃(2 x H, 1 ^{x} CH₃),
   _{R}^{d} = CH₃
      OH
X: =O,
   H
R¹, R²: H, C₁-C₆-Alkyl
2,6-endo 2,6-exo 9,1'-Z 9,1'-E

worin der Rest R^{d} im Falle R^{d} = -CH₃ an C-7 oder C-8 steht, die gestrichelten Linien zwischen C-3 und C-4 sowie C-4 und C-5 entweder zwei C-C-Einfachbindungen oder eine C-C-Einfachbindung und eine C-C-Doppelbindung darstellen sowie die geschlängelten Linien stereoisomere Formen bedeuten. Die Erfindung betrifft weiterhin die Verwendung der neuen Verbindungen gemäss der allgemeinen Formel A als Riechstoffe bzw. als Bestandteile von Parfümölen für kosmetische oder technische Konsumgüter.

Das auch als Dicyclopentadien bezeichnete Tri- cyclo[5.3.1.0^{2,6}]deca-4,8-dien 1 ist ein in grossen Mengen erzeugtes und industriell wichtiges Ausgangsmaterial für die Produktion von Chemikalien, unter anderem für die Herstellung von Riechstoffen mit einen im Ringsystem gesättigten oder ungesättigten Tricyclo[5.2.1.0^{2,6}]decan-Grundgerüst (Übersicht in: H. Aebi, E. Baumgartner, H.P. Fiedler und G. Ohloff, "Kosmetika, Riechstoffe und Lebensmittelzusatzstoffe", G. Thieme Verlag, Stuttgart 1978, S. 55-57). Unter den bekannten Riechstoffen mit diesem Grundgerüst befinden sich auch bereits einige mit funktionalisierter Seitenkette. So sind aus der DE-AS 1 218643 die im Ringsystem gesättigten Tricyclodecan-Derivate 2, bei denen der Rest X eine Glycidat-, Formyl- oder geradkettige 3'-Oxo-alkylgruppe ist,
R¹,R² = H, CH₃
   X = -O-CH-COOR
      (R=H, C₁-C₄-Alkyl)
         -CHO
         -CH=CH-CO-R'
      (R'=C₁-C₅-Alkyl)
         -CH₂-CH₂-CO-R'

als Riechstoffe bekannt. Die Ringverknüpfungen an C-2 und C-6 sollen dabei exofiguriert sein, und über die Stereochemie der Seitenketten-Verknüpfung an C-8 oder C-9 wird nichts ausgesagt. Der Aldehyd gemäss der Formel 2 besitzt einen frischen Geruch mit erdigen Noten, und die in der Seitenkette ungesättigten Ketone gemäss der Formel 2 riechen trocken-holzig mit Wein-Note (R=Methyl) bzw. trocken-holzig mit Iris-Note (R=Ethyl).

Durch Hydroformylierung des bei Raumtemperatur vorliegenden endo-Dicyclopentadiens (endo-1 ) unter Verwendung von Rhodiumkatalysatoren entsteht der Aldehyd 3 mit relativer 9-exo-2,6-endo-Konfiguration (Y. Fujikura, Y. Inamoto, N. Takaishi und H. Ikeda, Synth. Commun., 6, 199-207 (1976). In der GB-OS 2020277 ist die Aldolkondensation dieses Aldehyds 3 mit aliphatischen Aldehyden beschrieben, die zu den in der Seitenkette ungesättigten Tricyclodecen-Aldehyden 4 mit exo-Anordnung der funktionalisierten Seitenkette und endo-Verknüpfung an C-2 und C-6 führt, wobei die gestrichelte Linie eine fakultative Doppelbindung an C-4 bedeutet. Diese Aldehyde 4 besitzen Geruchsnoten vom Holz-Typ mit Nebennoten von Iriswurzel und Honig und können als Riechstoffe verwendet werden.

Weiterhin ist in der GB-OS 2020656 die entsprechende Aldolkondensation des 9-exo-2,6- endo-konfigurierten Aldehyds 3 mit aliphatischen Ketonen beschrieben, bei der die in der Seitenkette ungesättigten Tricyclodecen-Ketone 5 mit exo-Anordnung der funktionalisierten Seitenkette und endo-Ringverknüpfung an C-2 und C-6 erhalten werden, wobei die gestrichelte Linie wiederum eine fakultative Doppelbindung an C-4 bedeutet. Diese Ketone 5, die als geometrische Isomere (Doppelbindung in der Seitenkette) vorliegen, besitzen ebenfalls holzige Geruchsnoten mit zusätzlichen Geruchsaspekten vom Typ Iriswurzel oder Honig.

Schliesslich ergeben sich aus der DE-OS 3303893 die strukturisomeren 2,6-exo-konfigurierten Tricyclo[5.2.1.02·6]decen-Derivate der allgemeinen Formel 6 (bei der die gestrichelten
R^{a} = R^{b} = R^{c} = R^{d} = H
R^{a},R^{b},R^{c} = H, CH₃(2 ^{x} H, 1 ^{x} CH₃),
   Rd = CH₃
   OH
X: ^{=0,}
   H
R¹,R²: H, Cᵢ-C₅-Alkyl

Linien eine C-C-Doppelbindung fakultativ an C-3 oder C-4 bedeuten) als bekannt. Alle die unter die Formel 6 fallenden Aldehyde oder Ketone sind dabei in der Seitenkette ebenso wie die bekannten Verbindungen 4 und 5 sowie die ungesättigten Ketone gemäss der Formel 2 in bezug auf die Carbonylgruppe a,ß-ungesättigt. Ihre Darstellung kann auf verschiedene Weise erfolgen, z. B. analog der Darstellung der Verbindungen 4 und 5 von exo-Dicyclopentadien (exo-1) ausgehend. Die entsprechenden primären oder sekundären Alkohole ergeben sich durch Reduktion der Aldehyde und Ketone gemäss der Formel 6, wobei die Lage der Doppelbindung in der Seitenkette erhalten bleibt. Die Aldehyde gemäss der allgemeinen Formel 6 riechen frisch, holzig, süss und die primären Alkohole weich, holzig-buttrig mit Sandelholzaspekten. Die entsprechenden Ketone besitzen urinartige animalische und die sekundären Alkohole weiche holzig-animalische Duftnoten.

Generell besteht ein ständiger Bedarf an synthetischen Riechstoffen, die sich günstig und mit gleichbleibender Qualität herstellen lassen, bei längerer Lagerung auch im Kontakt mit anderen Stoffen stabil bleiben und erwünschte olfaktorische Eigenschaften haben, d. h. angenehme, möglichst naturnahe Duftnoten von ausreichender Intensität aufweisen und in der Lage sind, den Duft von kosmetischen oder technischen Konsumgütern vorteilhaft zu beeinflussen. Das Auffinden solcher Riechstoffe, die sämtliche dieser Bedingungen erfüllen, hat sich als verhältnismässig aufwendig erwiesen und erfordert umfangreiche Untersuchungen insbesondere dann, wenn interessante neuartige Duftnoten angestrebt werden. Erschwerend kommt in diesem Zusammenhang dabei die Tatsache hinzu, dass sich die Qualität der einzelnen Duftnoten nicht quantitativ beschreiben lässt, und dass auch weder der Mechanismus der Duftentwicklung noch der Zusammenhang zwischen der Duftentwicklung und der chemischen Struktur von Riechstoffen hinreichend systematisch erforscht sind. Mitunter können bereits geringfügige Änderungen im Aufbau bekannter Riechstoffe starke Änderungen der olfaktorischen Eigenschaften sowohl in positiver als auch in negativer Richtung ergeben, und mitunter wirken sich solche Änderungen praktisch überhaupt nicht aus.

Die erfindungsgemässen Tricyclodecan/decen-Derivate gemäss der allgemeinen Formel A mit funktionalisierter Alkyliden-Seitenkette sind neu, und über ihre olfaktorischen Eigenschaften war bislang nichts bekannt. Die unter diese Formel A fallenden Aldehyde und Ketone unterscheiden sich von allen bekannten Aldehyden und Ketonen prinzipiell darin, dass sie in bezug auf die Carbonylgruppe β,Y-ungesättigt sind, also die in der Seitenkette befindliche C-C-Doppelbindung zur Carbonylgruppe dekonjugiert und nicht mehr, wie bei den bekannten Verbindungen, konjugiert steht. Bei den zugehörigen primären und sekundären Alkoholen liegt die gleiche Verschiebung der Doppelbindung in der Seitenkette vor.

Überraschenderweise führt diese Verschiebung der Doppelbindung auch zu ganz anderen Geruchseigenschaften. Während die bekannten Verbindungen im wesentlichen dem Geruchs-Grundtyp _{"}holzig" zuzuordnen sind, besitzen die erfindungsgemässen Derivate A einer erheblich davon abweichende Geruchscharakteristik, nämlich starke blumige Duftnoten mit ggfs. weichen holzigen Nebennoten, z. T. auch Milch/Sahne-Noten. Diese Noten, die neuartige und sehr erwünscht sind, treten bei den bekannten a,ß-ungesättigten Verbindungen nicht auf und waren nicht vorhersehbar. Bei den unter die Formel Afallenden Derivaten mit methylsubstituiertem tricyclischen Ringsystem ist ausserdem eine erhöhte Fixierung, d. h. ein längeres Anhaften des Duftes zu beobachten.

Weiterhin zeichnen sich die erfindungsgemässen Derivate A durch eine hohe Stabilität aus, verglichen mit den bekannten Verbindungen. Die bekannten Aldehyde und Ketone sind sowohl säureempfindlich als auch oxidationsempfindlich, was wahrscheinlich damit zusammenhängt, dass die bekannten Aldehyde und Ketone als unmittelbares Reaktionsprodukt einer Aldolkondensation zu betrachten sind und die Aldolkondensation eine normalerweise reversible Reaktion darstellt, also mit einer Aldolspaltung im Gleichgewicht steht. Demgegenüber stellen die erfindungsgemässen Aldehyde und Ketone gemäss der Formel A kein unmittelbares Reaktionsprodukt einer Aldolkondensation dar und unterliegen auch nicht der Aldolspaltung. Entsprechendes gilt für die bekannten Alkohole, die-anders als die erfindungsgemässen Alkohole gemäss der Formel A - zum Typ der Allylalkohole gehören und deshalb, wie alle Allylalkohole, gegenüber Säuren und Oxidationsvorgängen wenig stabil sind. Die hohe Stabilität der erfindungsgemässen Derivate A, die offenbar durch den direkten Anschluss der Doppelbindung an das tricyclische Ringsystem unterstützt wird, ist in Hinsicht auf die Tatsache, dass Riechstoffe praktisch immer im Kontakt mit anderen Stoffen zum Einsatz kommen und daher dem Einfluss von Säuren und Oxidationsmitteln (z. B. Luftsauerstoff) ausgesetzt sein können, ein sehr wichtiger weiterer Vorteil der Erfindung.

Im übrigen erfüllen die erfindungsgemässen Derivate A auch alle sonstigen Anforderungen an einen Riechstoff. Sie können günstig mit gleichbleibender Qualität hergestellt werden, und ausserdem sind ihre Duftnoten sehr intensiv und so beschaffen, dass bereits ein Zusatz verhältnismässig geringer Mengen der erfindungsgemässen Derivate A z. B. zu Parfümölen eine deutlich verbessernde Wirkung hat. Insgesamt stellen die erfindungsgemässen Derivate A damit sehr wertvolle Riechstoffe dar. Darüber hinaus sind sie aber auch gut als Aromastoffe bzw. als Bestandteile von Aromakonzentraten für Nahrungs- und Genussmittel oder Tiernahrungsmittel geeignet.

Zur Herstellung der erfindungsgemässen Derivate A wird zweckmässig von den α,β-ungesättigten Aldehyden bzw. Ketonen mit gleichen Substituenten R¹ und R² sowie R^{a} bis R^{d} ausgegangen, die zum Teil bekannt sind bzw. sich analog den bekannten Verbindungen darstellen lassen. Überraschend wurde festgestellt, dass sich die a,ß- ungesättigten Aldehyde bzw. Ketone in Gegenwartvon sauren Katalysatoren (vorzugsweiseAdipinsäure) und begünstigt durch Temperaturerhöhung (z. B. bei langsamer Vakuumdestillation in Gegenwart von Adipinsäure) mit guter Ausbeute in die entsprechenden β,Y-ungesättigten, also dekonjugierten Carbonylverbindungen umlagern, ohne dass in nennenswertem Umfang störende Nebenreaktionen eintreten. Aus diesen dekonjugierten Carbonylverbindungen können durch Reduktion, z. B. unter Verwendung von komplexen Hydriden wie Natriumborhydrid und Lithiumaluminiumhydrid, die zugehörigen dekonkugierten Alkohole hergestellt werden.

Das Ringsystem der erfindungsgemässen Derivate A kann ungesättigt oder gesättigt sein, ggfs. zusätzliche Methyl-Substituenten besitzen und ausserdem in der endo-Form oder exo-Form vorliegen. Die Herstellung der im Ringsystem ungesättigten und nicht methyl-substituierten Tricyclodecen-Derivate gemäss der Formel A erfolgt ausgehend von dem ungesättigten Tricyclodecen-Aldehyd 8, der in bekannter Weise aus endo-Dicyclopentadien (endo-1) oder exo-Dicyclopentadien (exo-1 ) durch selektive Hydroformylierung entsteht und entweder in seiner endo-Form (endo-8) oder seiner exo-Form (exo-8) eingesetzt wird. Aus dem Aldehyd endo-8 bzw. exo-8 werden durch Aldolkondensation mit niederaliphatischen Aldehyden oder Ketonen die a,ß-ungesättigten Derivate endo-9 bzw. exo-9 gebildet, die durch Dekonjugation in die erfindungsgemässen Aldehyde oder Ketone endo-10 bzw. exo-10 umgesetzt werden. Die Aldehyde oder Ketone endo-10 bzw. exo-10 können ggfs. noch zu den ebenfalls erfindungsgemässen primären oder sekundären Alkoholen endo-11 bzw. exo-11 reduziert werden.

Die Hydroformylierung des Dicyclopentadiens endo-1 bzw. exo-1 kann auch so geführt werden, dass statt des im Ringsystem ungesättigten Aldehyds 8 der im Ringsystem gesättigte Tricyclodecan-Aldehyd 7 entsteht. Dieser gesättigte Aldehyd 7, der ebenfalls wieder in seiner endo-Form oder seiner exo- Form eingesetzt wird, lässt sich analog dem Aldehyd 8 zu den a,ß- ungesättigten Carbonylverbindungen 12 kondensieren, aus denen durch Dekonjugation die erfindungsgemässen β,Y-ungesättigten Carbonylverbindungen entstehen, die dann ihrerseits ggfs. zu den ebenfalls erfindungsgemässen ß,y-ungesättigten Alkoholen 14 reduziert werden. Auf diese Weise können die im Ringsystem gesättigten, nicht methylsubstituierten Tricyclodecan-Derivate gemäss der Formel A hergestellt werden.

Zur Herstellung der methylsubstituierten Tricyclodecan- oder Tricyclodecen-Derivate gemäss der Formel A wird methylsubstituiertes Dicyclopentadien durch selektive Hydroformylierung entweder in den methylierten und im Ringsystem ungesättigten Tricyclodecen-Aldehyd 15 oder den methylierten und im Ringsystem gesättigten Tricyclodecan-Aldehyd 19 umgesetzt. Daraus können durch Aldolkondensation die a,ß- ungesättigten Carbonylverbindungen 16 oder 20 hergestellt werden, aus denen sich durch Dekonjugation die erfindungsgemässen β,Y-ungesättigten Carbonylverbindungen 17 oder 21 und durch anschliessende Reduktion die ebenfalls erfindungsgemässen ß,vT-ungesättigten Alkohole 18 oder 22 ergeben.

Die erfindungsgemässen Derivate 13, 14, 17, 18,21 und 22 liegen ebenso, wie dies für die Derivate 10 und 1.1 beschrieben wurde, jeweils in ihrer endo-Form oder ihrer exo-Form vor, je nachdem, ob zu ihrer Herstellung das (ggfs. methylsubstituierte) Dicyclopentadien in der endo-Form oder der exo-Form eingesetzt wurde. Als Folge der Dekonjugation besitzen alle erfindungsgemässen Derivate A aber zusätzlich zu dieser vorgegebenen 2,6-endo/exo-Isomerie auch noch eine cis/trans-Isomerie an der β,Y-ständigen Doppelbindung (9,1'-Z und 9,1'-E), wobei es von den Bedingungen des Einzelfalls abhängt, ob bei der Dekonjugation im wesentlichen nur eines der cis/trans-Isomere entsteht oder beide dieser Isomere anfallen. Die cis/trans-Isomeren der erfindungsgemässen Derivate A besitzen ähnliche und wertvolle Geruchseingenschaften, wohingegen sich die 2,6-endo/exo-Isomeren gleicher C-9-Substitution im Geruch voneinander unterscheiden, wie dies auch bei den bekannten a,ß-ungesättigten Verbindungen gleicher C-9-Substitution beobachtet wurde. Im übrigen unterscheiden sich die 2,6-endo/exo-Isomere gleicher C-9-Substitution auch jeweils durch ihr gaschromatisches Retentionsverhalten, während ihre IR-Spektren, ¹H-NMR-Spektren und Massenspektren jeweils sehr ähnlich sind.

Die dekonjugierte Struktur der erfindungsgemässen Derivate A wird zweifelsfrei durch die spektroskopischen Daten bestätigt. Bei den ß,y-ungesättigten Carbonylverbindungen 10, 13, 17 und 21 erscheint (vgl. Abb. 3-6) in den IR-Spektren jeweils eine Bande bei 1710-1730 cm-¹, die eine gesättigte Carbonylgruppe kennzeichnet, während bei den a,ß-ungesättigten Carbonylverbindungen 9, 12, 16 und 20 IR-Banden bei 1670 cm⁻¹ auftreten. In dem ¹H-NMR-Spektrum des Gemisches der dekonjugierten Derivate mit R² = Methyl gibt die Methylgruppe in der Seitenkette ein Doublett bei 6 = 1.05-1.08 ppm (vgl. Abb. 1), während bei den a,ß-konjugierten Derivaten hierfür ein Singulett bei 6 = 1.6-1.7 ppm erscheint.

In der Tabelle 1 sind einige der für die Herstellung der erfindungsgemässen Derivate gemäss der Formel A in die Aldolkondensation eingesetzten niederaliphatischen Aldehyde bzw. Ketone zusammengestellt, und zugleich ist der sich dabei jeweils ergebende spezielle Substitutionstyp (d.h. die sich konkret ergebenden Substituenten R¹ und R²) angegeben.

Die nachfolgenden Ausführungsbeispiele sollen die Erfindung erläutern, ohne sie einzuschränken. Sie betreffen die Herstellung einiger ausgewählter Derivate gemäss der Formel A sowie deren Verwendung, wobei die den jeweiligen Nummern der Verbindungen angefügten Buchstaben a, b usw. den speziellen Substitutionstyp bezeichnen.

### Beispiel 1: exo- 10d

### 9-(2-Methyl-3-oxo-butyliden)-2,6-exo-tricyclo-[5.2. 9.0^{2,6}]decen-3(4)

### a) Darstellung des α,β-ungesättigten Ketons

Zu einer Lösung von 440 g (6.1 mol) Methylethylketon in 566 g Methanol, 30.6 g Kalilauge (85%ig) und 380 g Wasser wurden bei ca. 30° C unter Rühren 324g (1.7 mol) Formaltricyclodecen exo-8 (85%ig) zugetropft. Nach 6 Stunden Rühren bei Raumtemperatur wurde mit 75 g Essigsäure angesäuert und das Lösungsmittel weitgehend abdestilliert. Der Rückstand wurde mit 300 ml Wasser versetzt und mit Benzin extrahiert. Waschen mit gesättigter Natriumhydrogencarbonat-Lösung, Einengen im Vakuum und Destillation ergaben 370 g des a,ß-ungesättigten Ketongemisches exo-9d und exo-9e im Verhältnis von etwa 4:1.

Infrarotspektrum (Abb. 3): 1670, 1635 cm⁻¹

### b) Dekonjugation

Das nach Beispiel 1 a erhaltene Ketongemisch wurde mit 3 g Adipinsäure versetzt und dann langsam (innerhalb von 2 Tagen) über eine 1 m-Stahlfüllkörperkolonne destilliert. Als Hauptfraktion wurde 176.3 g (48%) reines Keton exo-10d als farbloses Öl gewonnen; Reinheit nach Gaschromatogramm: 92% (die Nebenfraktionen enthielten exo-1 Oe und exo-9d).

Siedepunkt: Kp (0.2 mbar) = 92° C; Dichte: D : = 1.0088;

Brechungsindex: n = 1.5153;

¹H-NMR-Spektrum: Abb. 1.

Infrarotspektrum (Abb. 4): 1710 (gesättigtes Keton), 1620 cm⁻¹ (Doppelbindung, Z-disubstituiert).

Massenspektrum (Abb. 2): m/z (%) = 216 (5, M⁺), 173 (66), 150 (19), 149 (11), 131 (10),117 (11), 107 (95}, 105 (18), 93 (10), 91 (36), 79 (43), 78 (11), 77 (29), 67 (200), 65 (14), 43 (34).

Summenformel: C₁₅H₂₀O; Molgewicht: 216.4.

### Beispiel 2: exo-11d

### 9-(2-Methyl-3-hydroxy-butyliden)-2,6-exo-tri- cyclo[5.2.9.02,6]decen-3(4)

Zu einer Suspension von 7.5 g (0.2 mol) Lithiumaluminiumhydrid in 300 ml Ether wurden bei Raumtemperatur 108 g (0.5 mol) des Ketons exo-10d (nach Beispiel 1) in 200 ml Ether unter Rühren zugetropft. Nach 1 Stunde Rühren bei 30° C wurde in üblicher Weise aufgearbeitet. Destillation über eine Drehbandkolonne ergab 93.8 g exo-11 d als farbloses Öl.

Siedepunkt: Kp (0.1 mbar) = 94° C; Dichte: D = 1.0051;

Brechungsindex: n = 1.5204;

¹H-NMR-Spektrum: 6 = 0.92 und 0.95, 2d, J=7 Hz (isomere CH₃-4'), 1.10, d, J=Hz (2'-CH₃), 3.3-3.7, m (3'-H), 4.7-5.2, "t" (1'-H), 5.2-5.7 ppm, m (3-, 4-H, bzw. 4-, 5-H).

Infrarotspektrum: 3360 (OH), 1675 (trisubst. Doppelbindung), 1620 cm⁻¹ (Z-disubst. Doppelbindung).

Massenspektrum (Hauptisomeres): m/z (%) = 218 (3, M⁺), 173 (22),151 (8),145 (3),131 (7), 117 (5), 107 (100), 91 (42), 79 (50), 67 (84).

Summenformel: C₁₅H₂₂O; Molgewicht: 218.4.

### Beispiel 3: exo- 10c

### 9-(3-Oxo-butyliden)-2,6-exo-tricyclo[5.2.1.0^{2,6}]-decen-3(4)

### a) Darstellung des α,β-ungesättigten Ketons

Eine Lösung von 243 g (1.5 mol) Aldehyd exo-8, 350 g Aceton und 350 g Wasser wurde unter Rühren mit 34 g Natronlauge (25%ig) versetzt und dann weiter 1 Stunde bei 50° C gerührt. Nach Abdestillieren des Acetons unter vermindertem Druck, Aufnehmen in gesättigter Kochsalzlösung, Neutralisieren mit Essigsäure, Extraktion mit Ether und Einengen lagen 250 g rohes Keton exo-9c als hellgelbes Öl vor.

Infrarotspektrum (Abb. 5): 1670 und 1620 cm⁻¹ (a,ß-ungesättigtes Keton);

Gaschromatogramm: (50 m FFAP, Temperaturprogramm 100-220° C, 6° C/min): t_{R} [min] (%) = 19.1 (10) und 19.5 (90) exo-9c (geometrische Isomere).

### b) Dekonjugation

Das gemäss Beispiel 3a gewonnene Keton exo-9c wurde mit 1 g Adipinsäure versetzt und 1 Stunde bei 60° C unter Stickstoff-Atmosphäre gerührt. Dabei trat partielle Dekonjugation ein.

Infrarotspektrum: 1715, 1670, 1620 cm⁻¹;

Gaschromatogramm: (50 m FFAP, Temperaturprogramm 100-200° C, 6° C/min): t_{R} [min] (%) = 17.1 (18) und 17.4 (36) exo-10c (geometrische Isomere), 19.1 (8) und 19.5 (34) exo-9c (geometrische Isomere).

Weitgehende Dekonjugation und gleichzeitige trans-Isomerisierung wurde durch Destillation des mit Adipinsäure versetzten rohen Ketons über eine 40 cm-Vigreux-Kolonne erzielt. Man erhielt 165 g exo-1 Oc als farbloses Öl.

Siedepunkt: Kp (1 mbar) = 104° C; Dichte: D = 1.0299;

Brechungsindex: n = 1.5229;

¹H-NMR-Spektrum: 6 = 2.03, 2.05, 2s (-CO-CH₃, 1'-Z- und 1'-E), 4.95-5.35, m (1'-H), 5.35-5.75 ppm, m (3-, 4-H, bzw. 4-, 5-H).

Infrarotspektrum (Abb. 6): 1715 cm⁻¹ (ges. Keton).

Gaschromatogramm: (50 m DB-WAX, 230° C); t_{R} [min] (%) = 41.0 (36.5), 41.6 (44.2).

Massenspektrum (Hauptisomeres 1) : m/z (%) = 202 (8, M+), 159 (10), 144 (13), 136 (65),137 (67), 129 (6), 117 (10),105 (7), 93 (91), 91 (50), 77 (38), 67 (100), ..., 43 (82).

Summenformel: C₁₄H₁₈O; Molgewicht: 202.2.

### Beispiel 4: exo-11c

### 9- (3-Hydroxy-butyliden) -2,6-exo-tricyclo-[5.2.9.0^{2,6}]decen-3(4)

Die Darstellung erfolgte analog Beispiel 2 durch Reduktion des Ketons exo-1 Oc.

Siedepunkt: Kp (0.4 mbar) = 106°C; Dichte: D = 1.0192;

Brechungsindex: n = 1.5246;

¹H-NMR-Spektrum: δ = 1.15, d, J=7 Hz (CH₃-4'), 3.4-3.9, m (CH-3'), 4.8-5.3, m (1'-H), 5.5-5.75 ppm, m (3-, 4-H, bzw. 4-, 5-H).

Infrarotspektrum: 3350 (OH), 1680 (Doppelbindung, trisubstitutiert), 1615 cm⁻¹ (Doppelbindung Z-disubstituiert).

Massenspektrum (Hauptpeak): m/z (%) = 204 (3, M+), 160 (8), 137 (11),131 (6),117(8),105 (6), 93 (100), 91 (35), 79 (25), 77 (25), 67 (43). Summenformel: C₁₄H₂₀O; Molgewicht: 204.3.

### Beispiel 5: exo- 10h

### 9-(3-Oxo-hexyliden)-2,6-exo-tricyclo[5.2.1.0^{2,6}]-decen-3(4)

Die Darstellung erfolgte analog Beispiel 1, wobei Methylpropylketon als Reaktionspartner in die Aldolkondensation eingesetzt und die Hauptfraktion isoliert wurde.

'H-NMR-Spektrum: δ = 0.87, t, J=7 Hz (CH₃-6'), 4·85-5·25, m (1'-H), 5·25-5·75 ppm (3-, 4-H, bzw. 4-, 5-H).

Infrarotspektrum: 1710 cm⁻¹ (ges. Keton).

Massenspektrum (Hauptpeak): m/z (%) = 230 (4, M⁺), 164 (46), 159 (21), 144 (6), 117 (8), 93 (62), 77 (26).

Summenformel: C₁₆H₂₂O; Molgewicht: 230.4.

### Beispiel 6: endo-10d

### 9-(2-Methyl-3-oxo-butyliden)-2,6-endo-tricy- clo[5.2.1.0^{2,6}]decen-3(4)

Aus 324 g endo-8 und 440 g Methylethylketon wurden in Analogie zu den beiden Stufen des Beispiels 1 zunächst 380 g Produktgemisch endo-9d/endo-9e (7:2) hergestellt (Infrarotspektrum: 1670,1620 cm⁻¹), das in der zweiten Stufe mit 3 g Adipinsäure versetzt und innerhalb von 2 Tagen über eine 1 m-Stahlfüllkörperkolonne destilliert wurde.

Siedepunkt: Kp (0.3 mbar) = 95° C.

Gaschromatogramm (50 m Glaskapillare, WG 11, 220° C): t_{R} [min] (%) = 8.58 (23, Z-endo-1 Od), 8.69 (53, E-endo-1 0d), 10.05 (10, E-endo-10e), 10.24 (5, Z-endo-1 Oe).

Durch Destillation über eine Drehbandkolonne wurde reines Keton E-endo-10d gewonnen.

Infrarotspektrum (Film): 1715,1620 cm⁻¹ (ges. Keton), cis-disubstituierte Doppelbdg.

¹ H-NMR-Spektrum: Abb. 7.

Massenspektrum (Abb. 8): m/z (%) = 216 (M⁺, 1), 173 (16), 150 (26), 117 (8), 108 (8), 107 (100), 105 (9), 91 (25), 79 (34), 77 (15), 67 (57), 43 (14).

Summenformel: C₁₅H₂₀O; Molgewicht: 216.4.

### Beispiel 7: endo-11d

### 9- (2-Methyl-3-hydroxy-butyliden) -2,6-endo- tricyclo[5.2.1.0^{2,6}]decen-3(4)

In Analogie zu Beispiel 2 wurden 10.8 g (0.05 mol) des Ketons endo-1 Od gemäss Beispiel 6 mit 0.75 g (0.02 mol) Lithiumaluminiumhydrid reduziert. Destillation über eine Drehbandkolonne ergab 8.4 g endo-11 d als farbloses Öl.

Siedepunkt: Kp (0.5 mbar) = 102° C.

Infrarotspektrum (Film): 3380 cm⁻¹ (OH).

Massenspektrum (Hauptpeak): m/z (%) = 218 (M⁺, 11), 203 (2), 173 (26), 152 (12), 145 (5), 134 (10),131 (11),119 (10),117 (9),108 (45), 107 (100), 91 (72), 81 (55), 79 (73), 67 (85).

Summenformel: C₁₅H₂₂O; Molgewicht: 218.4.

### Beispiel 8

### Verwendung der Derivate exo-11c und exo-11d in einem Parfümöl vom Chypre- Typ

Ausgegangen wurde von einem Parfümöl mit folgender Zusammensetzung (GT = Gewichtsteile) :

In dieses Parfümöl wurden jeweils 200 GT des Alkohols exo-11 c (Mischung A) bzw. 200 GT des Alkohols exo-11d (Mischung B) eingearbeitet. Beide Mischungen A und B besitzen jeweils einen ausgewogenen, originellen Duftkomplex vom Chypre-Typ, wobei in A hell-blumige und in B weich-holzige Geruchsaspekte betont werden.

### Beispiel 9

### Verwendung des Derivats exo-10c in einem Parfümöl mit krautigwürzigen Noten

Ausgegangen wurde von einem Parfümöl mit folgender Zusammensetzung (GT = Gewichtsteile) :

Dieses Parfümöl hat einen frischen, würzigen Duft mit ausgeprägten Lavendel-Aspekten. Bei Zugabe von 70 Teilen des Ketons exo-1 Oc entsteht ein neuer, würzig-krautiger Duftkomplex mit grosser Harmonie und Ausstrahlung.

### Beispiel 10

### Verwendung der Derivate endo-11d bzw. exo-11d in einem Parfümöl mit fruchtig-holzigen Noten

Ausgegangen wurde von einem Parfümöl mit folgender Zusammensetzung (GT = Gewichtsteile) :

Derfruchtig-holzige Charakter dieser Mischung wird durch Zugabe von 150 Teilen des Alkohols exo-11 d in sehr gewünschter Weise abgerundet, wobei gleichzeitig eine weich-holzige Tonalität auftritt. Die alternative Zugabe von 150 Teilen des Alkohols endo-11 d ergibt ebenfalls eine Abrundung, wobei zugleich eine weiche, blumige Tonalität hervortritt.

## Patentansprüche

1. Tricyclo[5.2.1.0^{2,6}]decan/decen-Derivate der allgemeinen Formel A
R^{a} = R^{b} = R^{c} = R^{d} = H
R^{a},R^{b},R^{c} ₌ H, CH₃ (2 ^{x} H, ¹ ×CH₃),
_{R}^{d} = CH₃
OH
X: =O,
H
R¹, R²: H, C₁-C₆-Alkyl
2,6-endo 2,6-exo 9,1'-Z 9,1'-E
worin
der Rest R^{d} im Falle R^{d} = -CH₃ an C-7 oder C-8 steht, die gestrichelten Linien zwischen C-3 und C-4 sowie C-4 und C-5 entweder zwei C-C-Einfachbindungen oder eine C-C-Doppelbindung und eine C-C-Einfachbindung darstellen sowie die geschlängelten Linien stereoisomere Formen bedeuten.

2. Verwendung der Verbindungen gemäss Anspruch 1 als Riechstoffe bzw. Bestandteile von Parfümkompositionen zur Parfümierung kosmetischer oder technischer Konsumgüter.

## Claims

1. Tricyclo[5.2.1.0^{2,6}]decane/decene derivatives having the general formula A
R^{a} = R^{b} = R^{c} = R^{d} = H
R^{a},R^{b},R^{c} = H, CH3(2 x H, 1 x CH3),
R^{d} = CH₃
OH
X: =O,
H
R¹, R²: H, C₁-C₆-Alkyl
2,6-endo 2,6-exo 9,1 '-Z 9,1'- E
wherein
the residue R^{d}, in the case where R^{d} = -CH₃, is in position C-7 or C-8, the dotted lines between C-3 and C-4 and also C-4 and C-5 represent either two single C-C bonds or a C-C double bond and a C-C single bond and the waved lines represent stereoisomer forms.

2. Use of the compounds according to claim 1 as scents or components of perfume compositions for perfuming cosmetic or technical consumer goods.

## Revendications

1. Dérivés de décane/décène tricycli- ques[5.2.1.0^{2,6}] de formule générale A
R^{a} = R^{b} = R^{c} = R^{d} = H
R^{a},R^{b},R^{c} ₌ H, CH₃(2 ^{x} H, 1 × CH₃),
R^{d} = CH₃
OH
X: =O,
H
H
R¹, R²: H, C₁-C₆-Alkyl
2,6-endo 2,6-exo 9,1'-Z 9,1'-E
dans laquelle
le reste R^{d} est, dans le cas R^{d} = -CH₃, en C-7 ou C-8, les lignes en traits-tirets entre C-3 et C-4 et entre C-4 et C-5 indiquent soit deux liaisons simples C-C, soit une liaison double C-C et une liaison simple C-C, et les lignes sinueuses indiquent des formes stéréoisomères.

2. Utilisation des composés selon la revendication 1 comme parfums ou constituants de compositions odorantes pour parfumer des produits de consommation cosmétiques ou techniques.
